# EUROPÄISCHE PATENTSCHRIFT

(11) **EP 1 319 099 B1**
(45) Veröffentlichungstag und Bekanntmachung des Hinweises auf die Patenterteilung: **20.07.2005**
(21) Anmeldenummer: 01982307.9
(22) Anmeldetag: 18.09.2001
(51) Int. Cl.: D04H 1/46, B05B 1/02, B05B 3/10

(54) **DÜSENSTREIFEN ZUR ERZEUGUNG VON FEINSTEN FLÜSSIGKEITSSTRAHLEN AN WASSERVERNADELUNGSEINRICHTUNGEN**
NOZZLE BODY FOR PRODUCING VERY FINE LIQUID JET FLOWS ON WATER NEEDLING DEVICES
CORPS DE PULVERISATION PERMETTANT DE PRODUIRE DES JETS DE LIQUIDE ULTRAFINS SUR DES DISPOSITIFS D'AIGUILLETAGE HYDRAULIQUE

(30) Priorität: 21.09.2000 DE 10047106
(43) Veröffentlichungstag der Anmeldung: 18.06.2003
(73) Patentinhaber: Fleissner GmbH, 63329 Egelsbach (DE)
(72) Erfinder: FLEISSNER, Gerold, CH-6300 Zug (CH)
(74) Vertreter: Meyer-Dulheuer, Karl-Hermann, Dr.
(86) Internationale Anmeldenummer: PCT/EP2001/010753
(87) Internationale Veröffentlichungsnummer: WO 2002/024998

(56) Entgegenhaltungen:
- EP-A- 0 119 338
- WO-A-01/15812
- WO-A-01/44553
- DE-A- 19 849 814
- DE-A- 19 921 694
- DE-A- 19 941 729
- GB-A- 2 178 342
- US-A- 3 613 999
- US-A- 5 620 142
- US-A- 5 806 155

## Beschreibung

Die Erfindung bezieht sich auf einen Düsenstreifen zur Erzeugung von feinsten Flüssigkeitsstrahlen zur Strahlverflechtung von endlosen oder endlichen Fasern in Warenbahnen aus Chemie- oder Naturfasern in Nonwovens, Tissue, Geweben oder Gewirken, der in einem quer zur vorlaufenden Warenbahn sich erstreckenden, in seiner Länge der Breite der Warenbahn entsprechenden Düsenbalken flüssigkeitsdicht gelagert ist, wobei in dem Düsenbalken ein Flüssigkeitsdruck bis zu 1000 bar erzeugt ist, der den Düsenstreifen gegen eine mit einem Durchflussschlitz versehene Wandung des Düsenbalkens presst, wobei in den Düsenstreifen zur Erzeugung der Flüssigkeitsstrahlen eine Vielzahl von in einem Abstand von 20 - 128 hpi, also sehr dicht nebeneinander angeordneten, im Durchmesser von 0,08 - 0,15 mm, also kleinste Löcher eingebracht sind, wobei als Material für die einzelnen Düsenkörper im Düsenstreifen ein Hartmetall oder ein Keramikwerkstoff, wie auch Saphir, oder ein Werkstoff ausgewählt ist, der die gleichen oder ähnlichen physikalischen Eigenschaften hat, und die einzelnen Düsenkörper über ihren Querschnitt von einem anderen Material wie Edelstahl gehalten, unterstützt sind und jeder einzelne Düsenkörper von einem eigenen zylindrischen Düsenkörperträger gehalten und dieser erst auf dem Düsenstreifen abgestützt ist.

Ein Düsenstreifen ganz allgemein ist z. B. aus der EP-A-0 725 175 bekannt. Er erstreckt sich über eine große Arbeitsbreite und ist im allgemeinen aus einem dünnen Blech aus Edelstahl mit z. B. mechanisch hergestellten Löchern gebildet. Dieser Düsenstreifen bzw. die in diesen eingebrachten Löcher haben eine in der Praxis ausprobierte und immer wieder verbesserte Geometrie, die in der Praxis aber nur eine geringe Standzeit hat. Die Wandung der einzelnen bis zu 0,1 mm im Durchmesser großen Düsenlöcher muss äußerst glatt sein, weswegen die Löcher gebohrt oder gestanzt werden. Die Geometrie der Löcher ist von besonderer Bedeutung für die Ausbildung des Wasserstrahls, weswegen im allgemeinen hinter einem den Wasserstrahl bestimmenden Düsenquerschnitt sich ein diffuser, konischer Teil über die Höhe des Düsenloches anschließt, auch um den gebildeten Wasserstrahl auf dem Wege zum Ende des Loches nicht durch Reibung an den Wandungen des Loches aufzureißen. Die Löcher werden aufgrund des von der Praxis immer höher gewünschten Wasserdruckes und auch wegen der ständigen Abrasion schnell in den Randbereichen unsauber. Dies erzeugt unscharfe, unrunde Wasserstrahlen, die nur eine unbefriedigende Energie in die dynamische Behandlung der Warenbahn bringen.

In der DE-A-199 41 729 ist gemäß der Gattung nun eine andere Art von Düsenstreifen beschrieben, mit dem die vorgenannten Probleme vermieden sind. Die Wasserstrahlen werden jetzt jeweils von einem einzelnen Düsenkörper erzeugt, der aus einem äußerst harten Material hergestellt und auf dem Düsenstreifen lediglich abgestützt ist. Derartige Düsenkörper können z. B. aus einem Saphir gebildet sein, an dem sich das mit einer äußerst glatten Wandung herstellbare Düsenloch auch nach längerer Benutzung mit auch hohem Wasserdruck keine Verschleißerscheinungen zeigt. Nur die Montage der einzelnen Düsenkörper auf einem solchen Düsenstreifen ist nicht einfach. Es besteht insbesondere die Gefahr, dass die Düsenkörper nicht exakt senkrecht zur Erstreckung des Düsenstreifens ausgerichtet sind und dass sie sich bei einer Biegebeanspruchung des langen Düsenstreifens z. B. durch stärkeren Kontakt von diesem lösen.

Weiterhin ist durch die WO 01/44553 bekannt, einen Düsenkörper in einem eigenen zylindrischen Düsenkörperträger zu halten, der erst seinerseits auf dem Düsenstreifen abgestützt ist.

Ausgehend von der oben genannten Anordnung besteht die Aufgabe der Erfindung darin, eine Halterung des einzelnen Düsenkörpers zu finden, die eine sichere Ausrichtung des Düsenkörpers im und an dem Düsenstreifen gewährleistet und gleichzeitig sicherstellt, dass auch bei einer Biegebeanspruchung des Düsenstreifens ein Abspringen von einzelnen Düsenkörpern unmöglich ist.

Die Lösung der gestellten Aufgabe besteht darin, dass der jeweilige Düsenkörperträger aus einem zylindrischen Rohr besteht, dessen Außendurchmesser im Bereich des Düsenkörpers breiter ausgebildet ist. Der Saphir soll also nach Herstellung des glattwandigen Düsenloches ggf. mit sich anschließendem stark abgeschrägten Konus in einen Düsenkörperträger exakt eingefahren und dort fest gehalten werden. Dazu dient eine zylinderförmige Wandung, in der der Düsenkörper an der radialen Innenwandung und in axialer Richtung an einer Verengung der Innenwandung gehalten ist. Die Verengung kann eine Durchmesserverkleinerung einer Bohrung für die Aufnahme des Düsenkörpers sein. Der Düsenkörperträger kann folglich aus einem zylindrischen Rohr bestehen, dessen Außendurchmesser im Bereich des Düsenkörpers breiter ausgebildet ist, wobei sich an den kopfähnlichen Trägerbereich des Düsenkörpers ähnlich einer Imbusschraube ein im Durchmesser verkleinertes Röhrchen anschließt, das sich im montierten Zustand in den Düsenstreifen erstreckt.

Ein Düsenstreifen mit den getragenen Düsenkörpern der erfindungsgemäßen Art ist in der Zeichnung beispielhaft dargestellt. Es zeigen:
- Fig.: 1: Einen Schnitt quer durch einen Düsenbalken, wie er in der EP 0 725 175 offenbart ist,
- Fig.: 2: einen Schnitt durch einen Düsenstreifen mit einzelnen Düsenkörpern, die in einem eigenen Düsenkörperträger aus einem anderem Material in dem Düsenstreifen gehalten sind,
- Fig.: 3: die Draufsicht auf den Düsenstreifen nach Fig. 2
- Fig.: 4: einen Schnitt quer durch den Streifen nach Fig. 3,
- Fig.: 5: die Draufsicht auf den Düsenstreifen nach Fig. 2, jedoch mit oben auf den Düsenstreifen ohne Vertiefung eingesetzte Düsenkörperträger und
- Fig.: 6: einen Schnitt quer durch den Streifen nach Fig. 5.

Das Gehäuse des Düsenbalkens besteht aus einem Oberteil 1, das mit dem Unterteil 2 vielfach über die Länge durch die Schrauben 3 von unten verschraubt ist. Das Oberteil 1 weist längs zwei Bohrungen 4 und 5 auf, von denen die obere die Druckkammer 4 und die untere die Druckverteilkammer 5 ist. Beide Kammern sind an der einen Stirnseite offen und wieder durch Deckel flüssigkeitsdicht verschraubt. Die beiden Kammern 4 und 5 sind durch eine Zwischenwandung voneinander getrennt. Über die Länge des Düsenbalkens verbinden eine große Anzahl von Durchflussbohrungen 9 in der Zwischenwandung die beiden Kammern, so dass die in die Druckkammer 4 einströmende Flüssigkeit gleichmäßig verteilt über die Länge in die Druckverteilkammer 5 ausströmt, in der zusätzlich an Halterungen 21 ein Prallkörper 20 gehalten ist. Die Druckverteilkammer ist nach unten offen, und zwar durch den gegenüber dem Durchmesser der Bohrung der Druckverteilkammer 5 schmalen Schlitz 10, der sich ebenfalls über die Länge des Balkens erstreckt.

Gemäß der Fig. 1 ist das Oberteil 1 mit dem Unterteil 2 fest und flüssigkeitsdicht verschraubt. Die Dichtigkeit wird durch den O-Ring 11 bewirkt, der in einer Ringnut des Oberteils 1 einliegt. In der Mitte zwischen dem O-Ring 11 umschließt den Schlitz 10 einen Federvorsprung 23, der in einer entsprechenden Nut 24 des Unterteils 2 eingepasst ist und für den O-Ring 12 eine Reparaturnut 26 aufweist, dessen Außenränder 25 gegen den Rand des Düsenstreifens 14 gerichtet sind. In dem Boden der Nut 24 des Unterteils 2 ist wiederum eine Ringnut eingebracht, in der der O-Ring 12 zur Abdichtung des Düsenstreifens 14 einliegt. In einer Linie unterhalb der Flüssigkeitsdurchflussbohrungen 9 und des Schlitzes 10 ist im Unterteil 2 ebenfalls ein Schlitz 13 eingebracht, der in seinem oberen Bereich nur sehr schmal ist und nur wenig mehr als die Breite der wirksamen Düsenöffnungen des Düsenstreifens 14 offen lässt.

Die Fig. 1 ist hier nur im Zusammenhang mit der Lagerung des Düsenstreifens von Bedeutung. Der Düsenbalken kann auch ganz anders aussehen, wie z. B. gemäß der DE-A-199 21 694.

Der Düsenstreifen 14 hat eine gewisse Breite, die für die Aufnahme der Düsenlöcher 30 und für die Lagerung oberhalb des O-Rings 12 notwendig ist. Auf oder besser gemäß der Erfindung in diesem Düsenstreifen 14 sind die einzelnen Düsenkörper 31 befestigt. Gemäß Fig. 2 besteht der Düsenkörper aus dem Saphir mit der zentrischen Bohrung oder dem Düsenloch 30, das sich nach einer in der Tiefe geringen Strecke zu einem Konus erweitert, der sehr breit gestaltet ist, ggf. mit einem Winkel von 45°. Der Grund für diese weite Öffnung liegt in der exakten Ausbildung des Düsenstrahls in der eigentlichen Düse 30, die ja sehr glatt in den Wänden und scharfkantig in den Randbegrenzungen ausgebildet ist, und der sich dann anschließenden berührungsfreien Erstreckung des Düsenstrahls bis zum Auftreffen auf das zu verändernde Textilgut, wie Tissue oder Papier. Dies gewährleistet einen energiereichen Düsenstrahl.

Ein solcher Saphir ist in einem Düsenkörperträger 36 formschlüssig gehalten. Der Düsenkörperträger 36 ist ähnlich einer Imbusschraube ausgebildet, also mit einem Kopfteil 37, der den Saphir zentrisch aufnimmt, und einem Fußteil 38, durch den sich eine weitere zentrische Bohrung 39 erstreckt. Der Kopfteil 37 ist gegenüber dem Fußteil 38 im Durchmesser breiter ausgebildet und stützt sich mit seiner ringförmigen Anlagefläche 40 auf dem Düsenstreifen 14 ab. In den Düsenstreifen 14 sind zur formschlüssigen Aufnahme der Düsenkörperträger 36 bzw. für dessen Fußteil 38 Bohrungen 41 eingebracht. Durch diese Konstruktion ist der Saphir exakt ausgerichtet und auf Dauer fest im Düsenstreifen 14 gehalten.

Es ist zweckmäßig, wenn gemäß Fig. 3 und 4 in den Düsenstreifen 14 eine Nut 42 eingefräst ist, die in den Abmaßen nur für die Aufnahme der Düsenkörper 31, 36 vorgesehen ist. Die Tiefe der Nut 42 entspricht dann der Höhe des Kopfteils 37 des Düsenkörperträgers 36, wozu auf die Fig. 4 verwiesen wird. Selbstverständlich kann die Nut 42 auch entfallen, wozu auf die Fig. 5 und 6 verwiesen wird. Die Bohrungen 41 in dem Düsenstreifen 14 für den Fußteil 38 der Düsenkörperträger 36 sind vorzugsweise zweireihig und gemäß Fig. 3 versetzt zueinander und in einem Abstand 43 eingebracht, der gewährleistet, dass sich die Kopfteile 37 der Düsenkörperträger 36 nicht berühren, und zwar auch nicht, wenn der Düsenstreifen 14 in die eine oder andere Richtung gebogen werden sollte. Dies gewährleistet eine gemäß der Montage exakte gleichbleibende Anordnung der Saphire im Düsenstreifen 14.

## Patentansprüche

1. Düsenstreifen (14) zur Erzeugung von feinsten Flüssigkeitsstrahlen zur Strahlverflechtung von endlosen oder endlichen Fasern in Warenbahnen aus Chemie- oder Naturfasern in Nonwovens, Tissue, Geweben oder Gewirken, der in einem quer zur vorlaufenden Warenbahn sich erstreckenden, in seiner Länge der Breite der Warenbahn entsprechenden Düsenbalken (1) flüssigkeitsdicht gelagert ist, wobei in dem Düsenbalken (1) ein Flüssigkeitsdruck bis zu 1000 bar erzeugt ist, der den Düsenstreifen (14) gegen eine mit einem Durchflussschlitz (13) versehene Wandung (2) des Düsenbalkens (1) presst, wobei in den Düsenstreifen (14) zur Erzeugung der Flüssigkeitsstrahlen eine Vielzahl von in einem Abstand von 20 - 128 hpi im Durchmesser von 0,08 - 0,15 mm, also kleinste Löcher (30) eingebracht sind, wobei als Material für die einzelnen Düsenkörper (31) im Düsenstreifen (14) ein Hartmetall oder ein Keramikwerkstoff, wie auch Saphir, oder ein Werkstoff ausgewählt ist, der die gleichen oder ähnlichen physikalischen Eigenschaften hat, und die einzelnen Düsenkörper (31) über ihren Querschnitt von einem anderen Material wie Edelstahl gehalten, unterstützt sind und jeder einzelne Düsenkörper (31) von einem eigenen zylindrischen Düsenkörperträger (36) gehalten und dieser erst auf dem Düsenstreifen (14) abgestützt ist, **dadurch gekennzeichnet, dass** der jeweilige Düsenkörperträger (36) aus einem zylindrischen Rohr (37, 38) besteht, dessen Außendurchmesser im Bereich des Düsenkörpers (31) breiter ausgebildet ist.

2. Düsenstreifen nach Anspruch 1, **dadurch gekennzeichnet, dass** sich an den kopfähnlichen Trägerbereich (37) des Düsenkörpers (31) ähnlich einer Imbusschraube ein im Durchmesser verkleinertes Röhrchen (38) anschließt, das sich im montierten Zustand in den Düsenstreifen (14) erstreckt.

3. Düsenstreifen nach Anspruch 2, **dadurch gekennzeichnet, dass** das Röhrchen (38) des Düsenkörperträgers (36) in einer Bohrung (41) im Düsenstreifen (14) gehalten ist.

4. Düsenstreifen nach einem der vorhergehenden Ansprüche, **dadurch gekennzeichnet, dass** das Röhrchen (38) des Düsenkörperträgers (36) aus einem dünnwandigen Röhrchen (38) besteht, dessen Innendurchmesser den freien Durchtritt des Wasserstrahls also ohne Kontakt zur Innenwandung gewährleistet.

5. Düsenstreifen nach Anspruch 4 oder 1, **dadurch gekennzeichnet, dass** der Innendurchmesser des Düsenkörperträgers (36) am Kopfende (37) zur formschlüssigen Aufnahme und Abstützung des Düsenkörpers (31) rundum erweitert ist.

6. Düsenstreifen nach einem der vorhergehenden Ansprüche, **dadurch gekennzeichnet, dass** das Kopfende (37) des Düsenkörperträgers (36) in einer Vertiefung (42) des Düsenstreifens (14) angeordnet ist.

7. Düsenstreifen nach Anspruch 6, **dadurch gekennzeichnet, dass** in die Oberfläche des Düsenstreifens (14) eine Nut (42) eingefräst ist, die in der Höhe der Höhe des Kopfendes (37) des Düsenkörperträgers (36) entspricht.

8. Düsenstreifen nach einem der vorhergehenden Ansprüche, **dadurch gekennzeichnet, dass** die Düsenkörperträger (36) dicht beieinander, aber mit Abstand (43) voneinander in dem Düsenstreifen (14) gehalten sind.

9. Düsenstreifen nach Anspruch 8, **dadurch gekennzeichnet, dass** die Düsenkörperträger (36) zumindest in zwei Reihen versetzt zueinander (Fig. 3) in der Nut (42) gehalten sind.

## Claims

1. A nozzle strip (14) for creating extremely fine jets of liquid for jet weaving of elementary or endless fibres in strips of materials made from synthetic or natural fibres in non-wovens, tissue, fabrics or knitted and crocheted goods, which is situated in watertight manner in a nozzle bar (1) that extends perpendicularly to the direction of advance of the material strip and whose length is equal to the width of the material strip, wherein a liquid pressure up to 1000 bar is created inside the nozzle bar (1), pressing the nozzle strip (14) against a wall (2) of the nozzle bar (1), which wall is furnished with a discharge aperture (13), wherein a multiplicity of extremely small holes (30) having a diameter of 0.08 - 0.15 mm are arranged with a separation of 20 - 128 hpi in the nozzle strip (14) to create the liquid jets, wherein a hard metal or ceramic substance, also including sapphire or a material having the same or similar physical properties is selected as the material for the individual nozzle bodies (31), and the individual nozzle bodies (31) are supported over their entire cross-section by a different material such as stainless steel, and each individual nozzle body (31) is retained by its own cylindrical nozzle body support (36) and this support is braced only against the nozzle strip (14),
**characterised in that**
the respective nozzle body support (36) is made from a cylindrical tube (37, 38), the external diameter of which is wider in the area of the nozzle body (31).

2. The nozzle strip as cited in claim 1,
**characterised in that**
a tube (38) having a constricted diameter similar to an allen head screw is attached to the head-like support area (37) of the nozzle body (31), and in the assembled state projects into the nozzle strip.

3. The nozzle strip as cited in claim 2,
**characterised in that**
the tube (38) of the nozzle body support (36) is retained in a drill hole (41) in the nozzle strip.

4. The nozzle strip as cited in any of the preceding claims,
**characterised in that**
the tube (38) of the nozzle body support (36) is made from a thin-walled tube (38) whose internal diameter assures free inflow of the water jet, that is without contacting the inner wall.

5. The nozzle strip as cited in either of claims 4 or 1,
**characterised in that**
the internal diameter of the nozzle body support (36) is flared around its entire perimeter at the head end (37) to assure a positive locking accommodation and bracing of the nozzle body (31).

6. The nozzle strip as cited in any of the preceding claims,
**characterised in that**
the head end (37) of the nozzle body support (36) is arranged in a recess (42) of the nozzle strip (14).

7. The nozzle strip as cited in claim 6,
**characterised in that**
a groove (42) is milled into the surface of the nozzle strip (14), the height of which groove matches the height of the head end (37) of the nozzle body support (36).

8. The nozzle strip as cited in any of the preceding claims,
**characterised in that**
the nozzle body supports (36) are retained in close proximity and at a distance (43) from each other in the nozzle strip (14).

9. The nozzle strip as cited in claim 8,
**characterised in that**
the nozzle body supports (36) are retained in the groove (42) in at least two rows in offset with respect to each other (Fig. 3).

## Revendications

1. Bande à buses (14) servant à générer de très fins jets de liquide pour la projection de jets dans des fibres continues ou discontinues de bandes de matière en fibres chimiques ou naturelles en non-tissés, tissus, textiles ou mailles, qui s'appuie de manière étanche au liquide dans une barre à buses (1) s'étendant transversalement par rapport à la bande de matière passant devant et dont la longueur équivaut à la largeur de la bande de matériau, sachant que, dans la barre à buses (14), est générée une pression de liquide allant jusqu'à 1000 bar, qui comprime la barre à buses (14) contre une paroi (2) de la barre à buses (1) équipée d'une fente d'écoulement (13), sachant que, dans la bande à buses (14), dans le but de générer les jets de liquide, sont pratiqués une multitude de trous (30) d'un diamètre de 0,08 à 0,15 mm, donc extrêmement petits, écartés entre eux d'une distance de 20 à 128 hpi, sachant qu'on utilise comme matière pour les différents corps de buses (31) de la bande à buses (14), un métal dur ou un matériau céramique, comme aussi du saphir, ou un matériau qui a des propriétés physiques identiques ou similaires et que les différents corps de buses (31) sont maintenus et soutenus sur leur section transversale par un autre matériau comme de l'acier inoxydable et que chacun des corps de buse (31) est maintenu par un propre support de corps de buse cylindrique (36) et que celui-ci s'appuie d'abord sur la bande à buses (14), **caractérisée en ce que** le support de corps de buse respectif (36) est composé d'un tuyau cylindrique (37, 38) dont le diamètre extérieur est réalisé avec une plus grande largeur au niveau du corps de buse (31).

2. Bande à buses selon la revendication 1, **caractérisée en ce qu'**à la zone porteuse (37) semblable à une tête du corps de buse (31) se raccorde, à la manière d'une vis à 6 pans, un petit tube (38) à diamètre réduit qui s'étend, une fois monté, dans la bande à buses (14).

3. Bande à buses selon la revendication 2, **caractérisée en ce que** le petit tube (38) du support de corps de buse (36) est maintenu dans un alésage (41) de la bande à buses (14).

4. Bande à buses selon une des revendications précédentes, **caractérisée en ce que** le petit tube (38) du support de corps de buse (36) consiste en un petit tube à paroi mince (38) dont le diamètre intérieur garantit donc le passage libre du jet d'eau sans contact avec la paroi interne.

5. Bande à buses selon la revendication 4 ou 1, **caractérisée en ce que** le diamètre intérieur du support de corps de buse (36) s'élargit autour du bout de la tête (37) afin de recevoir et de soutenir en correspondance géométrique le corps de buse (31).

6. Bande à buses selon une des revendications précédentes, **caractérisée en ce que** le bout de la tête (37) du support de corps de buse (36) est disposé dans un renfoncement (42) de la bande à buses (14).

7. Bande à buses selon la revendication 6, **caractérisée en ce que**, dans la surface de la bande à buses (14), est fraisée une rainure (42) qui équivaut à la hauteur d'élévation du bout de tête (37) du support de corps de buse (36).

8. Bande à buses selon une des revendications précédentes, **caractérisée en ce que** les supports de corps de buse (36) sont maintenus proches les uns des autres mais avec un écart (43) entre eux dans la bande à buses (14).

9. Bande à buses selon la revendication 8, **caractérisée en ce que** les supports de corps de buse (36) sont maintenus dans la rainure (42) avec un décalage les uns par rapport aux autres au moins sur deux rangées (figure 3).
